# DEMANDE DE BREVET EUROPEEN

(11) **EP 0 407 252 A1**
(43) Date de publication de la demande: **09.01.1991**
(21) Numéro de dépôt: 90401716.7
(22) Date de dépôt: 19.06.1990
(51) Int. Cl.: H01P 7/04, H01J 19/80

(54) **Tube à grille à sortie sur cavités couplées avec élément de couplage intégré au tube**

(30) Priorité: 04.07.1989 FR 8908966
(71) Demandeur: THOMSON TUBES ELECTRONIQUES, F-92100 Boulogne-Billancourt (FR)
(72) Inventeur: Gerlach, Pierre, F-92045 Paris la Défense (FR)
(74) Mandataire: Guérin, Michel

(57) **Abrégé**

L'invention concerne les tubes électroniques tels que triodes et tétrodes, destinés à l'amplification haute fréquence, notamment pour la diffusion hertzienne de radio et télévision.

Pour monter en fréquence sans restreindre la puissance et réciproquement, on est fréquemment limité par la capacité de sortie relativement élevée entre anode (10) et grille (G2) du tube. Pour réduire cette capacité, dans le cas où le tube est monté sur un circuit d'extraction d'énergie à cavités couplées; on propose selon l'invention d'intégrer le moyen de couplage des cavités au tube lui-même, alors qu'il est tout naturellement monté habituellement dans une structure à cavités couplées. Le moyen de couplage (39) des cavités accordées est alors à proximité immédiate de la zone active entre grille et anode; il participe même directement à l'étanchéité du tube, étant constitué de parties métalliques brasées sur des parties diélectriques. Si une fenêtre diélectrique (40) est prévue pour déboucher sur une cavité primaire d'accord de la structure à cavités couplées, cette fenêtre est plus loin de la zone active entre grille et anode, le moyen de couplage étant plus près de cette zone, il en résulte que l'influence néfaste de la capacité de cette fenêtre (40) est beaucoup plus réduite que dans la technique antérieure où la fenêtre était en amont du moyen de couplage puisque ce dernier faisait partie de la structure à cavités couplées et non du tube.

## Description

L'invention concerne les tubes électroniques à vides, et plus précisément les tubes d'amplification à grille, tels que les triodes et surtout les tétrodes.

L'invention concerne en particulier les tubes à grille fonctionnant à haute fréquence (plusieurs dizaines à plusieurs centaines de mégahertz) dont la sortie de puissance s'effectue à travers une structure à cavités couplées. L'application de ces tubes est notamment l'émission hertzienne pour la radiodiffusion et la télédiffusion, dans des bandes allant jusqu'à 1000 Mégahertz environ et pour des puissances de plusieurs kilowatts à plusieurs dizaines de kilowatts.

Le tube électronique et les cavités couplées sur lesquelles il est monté forment deux ensembles mécaniquement distincts que l'on assemble pour les faire fonctionner. Le tube est l'élément amplificateur dont la partie principale est hermétiquement enfermée dans une enceinte dans laquelle on a fait le vide. Les cavités couplées forment une structure mécanique distincte du tube et sur laquelle on vient monter le tube; elles ne sont pas dans une enceinte à vide; elles fonctionnent à l'air libre; elles servent à extraire l'énergie haute fréquence pour la transmettre, à travers des guides d'onde ou des câbles coaxiaux, par exemple à une antenne d'émission, amplifiée par le tube.

Mais les fonctionnements du tube et des cavités couplées ne sont pas indépendants l'un de l'autre. Pour fonctionner, les cavités couplées doivent être accordées à une fréquence de travail. Il y a donc un circuit primaire résonnant, un circuit secondaire résonnant à la même fréquence, et un moyen de couplage entre les deux. Le circuit primaire résonnant n'est pas entièrement compris dans la structure à cavités couplées; il est en partie compris dans cette structure, mais aussi en partie compris dans le tube à vide lui-même; autrement dit, la cavité résonnante du circuit primaire inclut toute la zone de tube à vide dans laquelle l'énergie haute fréquence de puissance est engendrée, et une partie de la structure à cavités couplées.

En particulier, dans une tétrode montée sur un circuit de sortie à cavités couplées, tout l'espace entre anode et grille-écran (usuellement dénommée grille G2) forme une partie intégrante du circuit résonnant primaire et on doit évidemment prendre en compte cette partie pour définir la constitution de l'ensemble à cavités couplées.

La figure 1 représente une construction typique de tube à grille (tétrode) destiné à être monté sur un circuit de sortie à cavités couplées. Le tétrode est montrée en vue partiellement écorchée. Le circuit de sortie à cavités couplées n'est pas représenté sur cette figure.

Le tube comprend une anode 10, qui est un bloc de cuivre cylindrique creux dont la paroi intérieure délimite en partie l'enceinte à vide 11 du tube. Ce bloc est classiquement pourvu d'ailettes périphériques 12 servant de radiateur pour le refroidissement du tube ou bien la porte extérieure de l'anode est refroidie par une circulation d'eau au moyen d'une chemise appropriée. Une connexion de contact d'anode 14, destinée à établir le contact avec le circuit de sortie à cavités couplées, est formée par une collerette située à la base du bloc d'anode 10. La structure générale du tube est de révolution autour d'un axe central.

La grille-écran est désignée par la référence G2 sur la figure 1. Elle peut être raccordée au circuit de sortie par une connexion de grille-écran 16, constituée ici par une collerette coaxiale à la collerette de contact d'anode 14.

Il peut y avoir plusieurs milliers de volts entre l'anode et la grille-écran. Il faut donc isoler électriquement les deux collerettes 14 et 16. Cet isolement est réalisé par une entretoise de céramique 18 sur laquelle sont brasées d'un côté la collerette d'anode 14 et de l'autre la collerette de grille-écran 16.

Cette entretoise de céramique 18 a dans cet exemple une forme de cylindre, de même axe que les collerettes de connexion 14 et 16.

Elle assure la fonction d'isolement électrique entre anode et grille-écran sur plusieurs milliers de volts; mais elle doit aussi assurer l'étanchéité parfaite au vide de l'enceinte 11; et elle assure une fonction de maintien mécanique des pièces du tube (liaison rigide entre l'anode et la grille); enfin, on verra qu'elle joue le rôle de fenêtre diélectrique pour laisser passer l'énergie haute fréquence vers le circuit de sortie.

Il n'est pas nécessaire de décrire le reste du tube, et notamment les autres électrodes qui sont de construction classique. L'invention s'intéresse à la sortie d'énergie haute fréquence du tube, et dans ce type de tube la sortie se fait entre anode et grille-écran.

La figure 2 représente, d'une manière très schématique le même tube, mais cette fois monté sur son circuit de sortie à cavités couplées.

Le montage à cavités couplées comprend une structure conductrice coaxiale ayant une première paroi 20 en contact électrique avec l'anode 10, et une deuxième paroi 22 en contact avec la collerette de connexion de grille 16. Cette structure définit deux circuits résonnants séparés par un moyen de couplage électromagnétique 24. Dans cet exemple, le moyen de couplage 24 est un piston capacitif qui peut se déplacer entre les parois de la structure à cavités couplées. Le piston pourrait être fixe si le tube devait fonctionner à une seule fréquence; il est mobile pour permettre l'accord sur une fréquence choisie, dans une plage de réglage de réglage liée à la longueur sur laquelle peut se déplacer le piston; le piston 24 définit en effet l'extrémité aval de la première cavité de la structure.

Le circuit résonnant primaire, destiné à transmettre l'énergie haute fréquence au circuit secondaire à travers le moyen de couplage 24, comprend non seulement la zone située au dessus du piston de couplage, entre les parois 20 et 22 de la structure à cavités couplées, mais aussi toute la zone située à l'intérieur du tube, entre la grille-écran et l'anode, là où se développent les champs haute fréquence lorsque le tube fonctionne en amplificateur.

L'accord de résonnance de ce circuit primaire tient compte par conséquent de toute cette zone faisant partie de l'enceinte à vide du tube et ne faisant pas partie de la structure à cavités couplées qui est à l'air libre.

Le circuit résonnant secondaire comprend toute la zone située au dessous du piston capacitif de couplage 24, entre les parois 20 et 22 de la structure, jusqu'à un piston conducteur 26 qui peut se déplacer entre les parois pour régler la fréquence de résonnance du circuit; le piston de couplage capacitif 24 définit l'extrémité amont de la deuxième cavité; le piston conducteur 26 définit l'extrémité aval en court-circuit de la deuxième cavité résonnante.

Un moyen de couplage électromagnétique 28 est prévu dans le circuit secondaire pour prélever l'énergie haute fréquence du circuit secondaire et l'envoyer vers un circuit d'utilisation non représenté, par exemple à travers des guides d'onde ou des cables coaxiaux.

En général, l'accord du circuit primaire se fait en mode de quart de longueur d'onde (lambda/4), c'est-à-dire que la longueur électrique entre le sommet de l'anode, là où se développent les champs les plus importants, et le piston de couplage 24, correspond à un quart de longueur d'onde à la fréquence d'accord. L'accord du circuit secondaire se fait plutôt en mode de demi-longueur d'onde (lambda/2), qui correspond à une demi-longueur d'onde électrique entre les deux pistons 24 et 26.

L'énergie haute fréquence passe à travers l'entretoise de céramique 18 qui constitue une fenêtre diélectrique haute fréquence, étanche au vide.

Mais cette fenêtre a une surface non négligeable pour des raisons tenant à l'isolement haute tension qu'il faut réaliser entre anode et grille. Et elle est en général réalisée en alumine qui a une constante diélectrique (epsilon) très élevée (neuf fois celle du vide).

Cette céramique présente alors une capacité importante. Cette capacité peut par exemple atteindre 3,5 picofarads pour un tube de 10 kilowatts fonctionnant vers 800 mégahertz, alors que la capacité totale de sortie du tube, mesurée entre grille-écran et anode, est de l'ordre de 13 picofarads.

L'influence de cette capacité est donc très importante, et elle est gênante car on souhaite avoir une capacité de sortie aussi réduite que possible; en effet, le facteur de qualité important pour le tube est son produit gain x bande-passante, et ce produit est en pratique inversement proportionnel à la capacité de sortie.

L'influence néfaste de la fenêtre de céramique 18 se fait d'autant plus sentir que cette céramique est placée dans une zone assez proche de l'espace (sous vide) entre grille et anode, espace dans lequel se développent les champs électriques importants résultant du fonctionnement du tube en amplificateur, La fenêtre de céramique occupe dans cet espace une longueur électrique d'autant plus importante que sa constante diélectrique est plus élevée ; cela augmente les dimensions électriques de la cavité résonnante du circuit primaire et cela réduit donc la fréquence maximale d'utilisation.

Pour réduire cette capacité de sortie, on a pu penser à remplacer la fenêtre d'alumine par une fenêtre en oxyde de béryllium dont la constante diélectrique est plus faible, mais ce matériau est cher et toxique et on souhaite ne pas avoir à l'employer.

Pour réduire la capacité de sortie du tube destiné à être monté sur un circuit de sortie à cavités couplées, on propose selon l'invention de réaliser le moyen de couplage des cavités couplées comme partie intégrante du tube à vide, à proximité immédiate de l'espace sous vide entre anode et grille, au lieu de le reporter dans le circuit de sortie à cavités couplées extérieur au tube.

Autrement dit, au lieu de réaliser, comme c'est tout naturel et comme on le fait toujours, d'une part un tube à vide et d'autre part un circuit à cavités couplées pourvu d'un moyen de couplage, on réalise selon l'invention d'un part un tube à vide pourvu du moyen de couplage qui servira à coupler les cavités couplées, et d'autre part une structure à cavités couplées dépourvue de moyen de couplage.

Cela veut dire bien entendu, comme on le comprendra, que le moyen de couplage n'est plus du tout à la même place; par exemple, dans une réalisation telle que celle des figures 1 et 2, il ne sera plus du tout constitué comme un piston mobile entre deux parois coaxiales. Il doit nécessairement être constitué autrement.

Le moyen de couplage peut servir lui-même à établir localement l'étanchéité au vide du tube à l'endroit où il est situé.

En particulier, le moyen de couplage peut être une capacité réalisée à partir d'un disque ou d'un cylindre diélectrique (alumine) brasé sur des parties métalliques, le diélectrique, les parties métalliques et les brasages assurant l'étanchéité au vide de l'enceinte du tube.

Le moyen de couplage peut remplacer complètement l'entretoise 18 de céramique de la figure 1, qui a le double rôle d'isolant électrique et de fenêtre étanche au vide et transparente à l'énergie haute fréquence. Mais il peut aussi être prévu en plus de cette fenêtre, particulièrement lorsqu'on veut pouvoir assurer un accord de fréquence du circuit primaire par l'extérieur du tube. Cependant, dans ce cas, bien que la fenêtre de céramique soit constituée comme à la figure 1 et soit toujours présente, elle devient beaucoup moins gênante car elle peut être située plus loin de l'espace d'interaction entre grille et anode, au delà du moyen de couplage, dans une zone à faibles champs électriques où son influence sur la capacité globale de sortie du tube est beaucoup plus faible. Dans la technique antérieure, la fenêtre de céramique était toujours située en amont du moyen de couplage puisque ce dernier faisait partie de la structure à cavités couplées et non du tube.

Le moyen de couplage capacitif sera en général réalisé à partir d'un diélectrique constitué par un disque annulaire plan d'alumine coaxial aux connexions d'anode et de grille. Il pourrait aussi être constitué par un anneau tubulaire d'alumine, à paroi cylindrique.

Le moyen de couplage peut très bien aussi être de type inductif (couplage par le champ magnétique). Dans ce cas, il peut être constitué par un cylindre conducteur percé de petits oeillets répartis radialement tout autour du cylindre, oeillets dans lesquels sont placées des fenêtres de céramique réalisant l'étanchéité au vide entre l'intérieur et l'extérieur du tube.

Dans un exemple de réalisation préféré, le tube comprend une collerette cylindrique de connexion d'anode permettant la connexion de l'anode avec une paroi externe de structure à cavités couplées; un anneau plat de céramique constituant le diélectrique de la capacité du moyen de couplage; l'anneau est brasé par ses faces planes d'une part sur cette collerette de connexion d'anode et d'autre part sur une collerette conductrice intermédiaire, cylindrique et coaxiale à l'anneau diélectrique, permettant la connexion avec une paroi intermédiaire de la structure à cavités couplées; une collerette cylindrique de connexion de grille permettant la connexion de la grille avec une paroi interne de structure à cavités couplées; une fenêtre diélectrique entre la collerette de connexion de grille et la collerette intermédiaire. Par construction, cette fenêtre est alors placée plus loin de l'espace d'interaction entre anode et grille que ne l'est la capacité de couplage; elle est dans une zone de champ plus faible et intervient peu dans la valeur de la capacité globale de sortie du tube.

D'autres caractéristiques et avantages de l'invention apparaîtront à la lecture de la description détaillée qui suit et qui est faite en référence aux dessins annexés dans lesquels :
- les figures 1 et 2, déjà décrites, représentent un tube à grille classique et un schéma de montage de ce tube sur une structure à cavités couplées;
- la figure 3 représente un premier mode de réalisation de l'invention, valable pour une fréquence de travail fixe;
- la figure 4 représente un deuxième mode de réalisation de l'invention, utilisable dans une plage de fréquences;
- la figure 5 représente un troisième mode de réalisation de l'invention;
- la figure 6 représente un quatrième mode de réalisation, avec couplage inductif et non capacitif.

Sur les figures, les mêmes références qu'à la figure 1 ont été utilisées pour les éléments ayant la même fonction.

Sur la figure 3 on reconnaît le bloc cylindrique d'anode 10 avec ses ailettes de refroidissement 12, l'enceinte à vide 11 dans laquelle s'effectue l'interaction électronique aboutissant à une amplification d'énergie haute fréquence, et la grille-écran G2.

Une connexion d'anode est formée à partir d'une pièce métallique 30 de révolution, coaxiale à l'axe général du tube; cette pièce est en alliage conducteur tel que du kovar, pouvant être brasé à la fois sur du cuivre et sur de l'alumine; cette pièce 30 est fixée de manière étanche au vide au bloc d'anode 10, par exemple par une extrémité 31 soudée à la base de ce bloc; la pièce 30 comporte une partie annulaire 32 s'étendant sensiblement dans un plan transversal à l'axe du tube; cette partie annulaire 34 comporte un bossage 33 s'étendant vers le bas, c'est-à-dire vers la connexion de grille G2 qu'on décrira après; la pièce 30 est par ailleurs recourbée à son autre extrémité, pour former une paroi cylindrique 34 parallèle à l'axe du tube; cette paroi définit la périphérie extérieure de la connexion d'anode, et elle est destinée à venir en contact avec une paroi conductrice extérieure d'une structure coaxiale à cavités couplées représentée en pointillés.

La connexion de grille est formée à partir d'une autre pièce métallique 35, qui est aussi en alliage conducteur pouvant être brasé à la fois sur le cuivre et sur l'alumine. Cette pièce comporte une partie cylindrique 36 brasée sur une pièce 37 de support de la grille G2; et elle comporte une partie annulaire plane 38 venant en regard du bossage 33 de la connexion d'anode.

La pièce 37 de support de grille est destinée à venir en contact avec une paroi conductrice intérieure d'une structure à cavités couplées.

Un anneau diélectrique plan 39, de préférence en alumine, est brasé par ses faces planes entre la connexion d'anode et la connexion de grille, plus précisément entre le bossage 33 et la partie annulaire plane 38 de la connexion de grille. Cet anneau constitue le diélectrique d'une capacité de couplage intégrée au tube à vide et servant de moyen de couplage entre les deux circuits résonnants d'une structure à cavités couplées sur laquelle sera monté le tube. Cette capacité de couplage est située très près de l'espace d'interaction électronique entre grille et anode; elle occupe pratiquement la place de la fenêtre d'étanchéité 18 de la figure 1. La capacité de couplage assure elle-même localement l'étanchéité au vide.

Dans cette réalisation de la figure 3, le tube est destiné à fonctionner à une seule fréquence; il n'y a pas de réglage de fréquence possible; la fréquence d'accord est déterminée par les caractéristiques du tube à vide puisque le circuit résonnant primaire est constitué exclusivement à l'intérieur du tube à vide par l'espace s'étendant entre l'anode, la grille, et la capacité de couplage intégrée au tube.

Le tube est donc monté sur une structure à cavités couplées qui ne comprend ici qu'un circuit secondaire; cette structure est coaxiale et comprend deux parois 20 et 22 venant respectivement en contact l'une avec la paroi cylindrique 34 de la connexion d'anode et l'autre avec la pièce de support 37 de grille. Un piston de court-circuit 26 ferme la cavité du circuit secondaire, et un moyen de couplage 28 est prévu pour extraire l'énergie de cette cavité et l'envoyer à l'extérieur. Le piston 26 est mobile pour accorder la résonnance du circuit secondaire sur la fréquence de résonnance du circuit primaire constitué par le tube.

On notera que l'anneau diélectrique 39 a une épaisseur relativement faible (de l'ordre du millimètre); la largeur du bossage 33, définissant la largeur sur laquelle est soudé cet anneau peut être de quelques millimètres pour assurer une valeur de capacité de couplage suffisante. Mais l'anneau lui même a une largeur plus importante (plusieurs centimètres), pour assurer une tenue en tension en contournement suffisante entre les pièces métalliques 38 et 30 dont l'une est connectée à la grille et l'autre à l'anode. La périphérie cylindrique 34 de la connexion d'anode déborde à l'extérieur au delà de l'anneau diélectrique 39.

La figure 4 représente un tube selon l'invention, adapté à un fonctionnement à fréquence réglable. Cette réalisation s'inspire de la structure générale de la figure 3 et on reprendra donc les mêmes références pour les élements similaires.

La différence entre la figure 3 et la figure 4 réside dans l'interposition d'une fenêtre de céramique 40 (étanche au vide, transparente à l'énergie haute fréquence) entre la connexion de grille et la capacité de couplage.

Dans la figure 3, la pièce métallique 35 fermait de manière fixe la cavité résonnante constituée par le tube et empêchait de donner à cette cavité des dimensions variables; cette cavité ne pouvait donc être accordée qu'a une fréquence fixe.

A la figure 4, on ouvre la cavité pour l'énergie haute fréquence, tout en la laissant étanche au vide, grâce à la fenêtre 40. On pourra donc relier cette fenêtre à une portion de circuit résonnant primaire, accordable, faisant partie d'une structure à cavités couplées.

Plus précisément, la construction peut être réalisée de la manière suivante : la connexion d'anode est exactement identique à celle de la figure 3 (références 30, 31, 32, 33, 34).

La connexion de grille comprend une pièce de support 37 comme à la figure 3, en cuivre; sur cette collerette est brasé un cylindre d'alliage (kovar) 41 servant d'intermédiaire entre la pièce 37 et la fenêtre d'alumine 40.

La fenêtre 40 est un disque annulaire plan d'alumine, de quelques millimètres d'épaisseur (assez épais pour pouvoir être brasé sur ses tranches). Ce disque est brasé par sa tranche intérieure sur le cylindre 41, et par sa tranche extérieure sur une pièce intermédiaire en matériau (kovar) pouvant être brasé sur l'alumine. Cette pièce intermédiaire est ici composée de deux parties 42 et 43 brasées ensemble. La partie 42 est celle qui est brasée sur la fenêtre 40; la partie 43 est conformée de manière à être brasée d'un côté sur la partie 42 et de l'autre sur l'anneau diélectrique 39 de la capacité de couplage. Cet anneau 39 est disposé exactement comme à la figure 3, soudé par ses faces planes entre un bossage 33 de la connexion d'anode 30 et la pièce 43 qui vient en regard de ce bossage. L'anneau diélectrique est nettement plus large que le bossage pour assurer une tenue en tension suffisante en contournement. La périphérie cylindrique 34 de la connexion d'anode déborde à l'extérieur au delà de l'anneau diélectrique 39.

L'ensemble 42, 43 comprend par ailleurs au moins une surface définissant un cylindre contre lequel peut venir prendre appui une paroi intermédiaire d'une structure à cavités couplées.

La structure à cavités couplées sur laquelle va être monté ce tube est représentée en pointillés sur la figure 4.

Elle comprend deux circuits résonnants, un circuit primaire (tout au moins une partie de ce circuit) et un circuit secondaire, mais pas de moyen de couplage entre ces deux circuits puisque le moyen de couplage est une partie intégrante du tube.

Le circuit primaire comprend d'une part la portion d'espace sous vide entre l'anode et la grille G2 jusqu'à la fenêtre 40; et il comprend d'autre part une portion de cavité faisant partie de la structure à cavités couplées; cette portion de cavité est délimitée par deux parois 21 et 22 et s'étend entre la fenêtre 40 et un piston conducteur 25 servant à l'accord du circuit primaire. La paroi 21 est une paroi intermédiaire de la structure à cavités couplées; elle est en contact avec la pièce intermédiaire 42 qui se situe radialement entre le support 37 de grille G2 et la périphérie extérieure 34 de la connexion d'anode. La paroi 22 est un paroi intérieure de la structure à cavités couplées; elle prend appui sur la pièce 37 de support de grille G2.

Le circuit secondaire est délimité par la paroi intermédiaire 21 et une paroi extérieure 20 de la structure à cavités couplées; la paroi 20 est en contact avec la périphérie cylindrique 34 de la connexion d'anode. La cavité résonnante de ce circuit secondaire est délimitée par ces parois et s'étend entre le moyen de couplage (capacité dont le diélectrique est l'anneau d'alumine 39) et un piston conducteur d'accord 26.

La cavité secondaire est pourvue d'un moyen d'extraction d'énergie 28.

Il est très important de remarquer qu'avec cette construction de tube la fenêtre de céramique 40 est relativement éloignée de l'espace entre anode et grille. Le moyen de couplage est plus près de cet espace. Il en résulte que la perte de tension introduite par la capacité de cette fenêtre est relativement faible, et que cette capacité joue donc peu sur la valeur de la capacité globale de sortie du tube; elle augmente très peu la dimension électrique de la cavité résonnante primaire de sorte que l'on peut obtenir une fréquence maximale d'utilisation du tube supérieure à celle qu'on obtient avec la construction des figures 1 et 2.

La figure 5 représente une variante de réalisation. Comme à la figure 3, le tube fonctionne à fréquence fixe. Mais cette fois le diélectrique de la capacité de couplage n'est pas un anneau plan, c'est un cylindre 50 de même axe que l'axe général du tube. Ce cylindre est brasé entre une pièce conductrice 51 reliée à la connexion de grille (plus précisément au support 37 de la grille) et une pièce conductrice 52 reliée à la connexion d'anode 30. Les pièces 50, 51, 52 assurent :
- l'étanchéité au vide,
- l'isolement électrique entre anode et grille,
- et le couplage d'énergie haute fréquence entre un circuit primaire (l'intérieur du tube) et un circuit secondaire (une structure à cavité résonante sur laquelle est monté le tube).

Une adaptation du schéma de la figure 5 pour un fonctionnement à fréquence réglable peut facilement être faite, de la même manière qu'on est passé du schéma de la figure 3 à la figure 4, en remplaçant la fermeture conductrice (constituée par la pièce 51) par un montage à fenêtre étanche d'alumine qui débouche sur une portion de cavité résonnante primaire d'une structure à cavités couplées. Ce montage comprendrait une pièce analogue à la pièce 41 de la figure 4, une fenêtre analogue à la fenêtre 40, et une pièce analogue à la pièce 42 (ou à l'ensemble 42, 43), brasée entre la fenêtre étanche et le cylindre 50.

La figure 6 représente une variante de réalisation montrant qu'un couplage de type inductif (couplage par le champ magnétique) est possible en remplacement du couplage capacitif, y compris dans une construction où le tube peut fonctionner à fréquence réglable.

La construction s'inspire de celle de la figure 4. La connexion de grille G2 est reliée à une fenêtre étanche 40 destinée à déboucher sur une portion de cavité primaire accordable en fréquence lorsque le tube est monté sur une structure à cavités couplées.

La connexion d'anode, isolée électriquement de la connexion de grille par toute la largeur de la fenêtre 40, est constituée par une paroi cylindrique conductrice 60 percée de petits oeillets 61 répartis tout autour de cette paroi, chaque oeillet étant fermé par une fenêtre diélectrique 62 étanche au vide. Ces oeillets débouchent sur une cavité secondaire de la structure à cavités couplées sur laquelle le tube sera monté. Cette cavité est réglable en fréquence par un piston 26 (cf. figure 4). La cavité primaire comprend là encore une portion qui est l'espace sous vide intérieur au tube et une portion externe faisant partie de la structure à cavités couplées et accordable par un piston 25 comme à la figure 4. Ces deux portions sont séparées l'une de l'autre par la fenêtre diélectrique 40 étanche au vide.

Comme à la figure 4, la fenêtre de céramique 40 est plus loin que le moyen de couplage par rapport à la zone de développement des champs haute fréquence entra anode et grille. Elle est donc peu gênante même si sa capacité est importante.

## Revendications

1. Tube électronique à grille destiné à être monté sur une structure à cavités couplées (20, 21, 22, 25, 26, 28) pour extraire de l'énergie haute fréquence du tube, caractérisé en ce que le moyen de couplage des cavités couplées est une partie intégrante (30, 42, 43) du tube à vide, à proximité immédiate de l'espace sous vide entre anode (10) et grille (G2).

2. Tube électronique selon la revendication, caractérisé en ce que le moyen de couplage sert à établir localement l'étanchéité au vide du tube à l'endroit où il est situé.

3. Tube électronique selon l'une des revendications 1 et 2, caractérisé en ce que le moyen de couplage est une capacité réalisée à partir d'un disque diélectrique (39) ou d'un cylindre diélectrique (50) brasé sur des parties métalliques, le diélectrique, les parties métalliques et les brasages assurant l'étanchéité au vide de l'enceinte du tube.

4. Tube électronique selon l'une des revendications 1 et 2 caractérisé en ce que le moyen de couplage est un moyen de couplage inductif tel qu'un cylindre conducteur (60) percé de petites fenêtres diélectriques (62) étanches au vide.

5. Tube électronique selon l'une des revendications 1 à 4, caractérisé en ce que le moyen de couplage (39) est situé entre une connexion d'anode (30) destinée à venir en contact avec une première paroi conductrice (20) d'une structure à cavités couplées et une pièce métallique (42, 43) destinée à venir en contact avec une deuxième paroi conductrice (21) de cette structure.

6. Tube électronique selon la revendication 5,
caractérisé en ce que la pièce métallique (35) est en contact électrique avec une connexion de grille (37).

7. Tube électronique selon la revendication 5,
caractérisé en ce que la pièce métallique est une pièce intermédiaire (42, 43), et en ce qu'une fenêtre diélectrique (40) étanche au vide est fixée entre cette pièce intermédiaire et une connexion de grille destinée à venir en contact avec une troisième paroi conductrice (22) de la structure à cavités couplées.

8. Tube électronique selon la revendication 7,
caractérisé en ce que la fenêtre diélectrique (40) est située plus loin de l'espace d'interaction électronique entre grille et anode que le moyen de couplage (39).

9. Tube électronique selon l'une des revendications 1 à 3, caractérisé en ce que le tube comprend une collerette cylindrique (34) de connexion d'anode permettant la connexion de l'anode avec une paroi externe (20) de structure à cavités couplées; un anneau plat de céramique (39) constituant un diélectrique pour le moyen de couplage, celui-ci étant de type capacitif, l'anneau étant brasé par ses faces planes d'une part sur cette collerette de connexion d'anode et d'autre part sur une collerette conductrice intermédiaire permettant la connexion avec une paroi intermédiaire (21) de la structure à cavités couplées; une collerette cylindrique de connexion de grille permettant la connexion de la grille avec une paroi interne (22) de la structure à cavités couplées; une fenêtre diélectrique (40) entre la collerette de connexion de grille et la collerette intermédiaire.
